# EUROPÄISCHE PATENTSCHRIFT

(11) **EP 0 352 439 B1**
(45) Veröffentlichungstag und Bekanntmachung des Hinweises auf die Patenterteilung: **20.04.1994**
(21) Anmeldenummer: 89109859.2
(22) Anmeldetag: 31.05.1989
(51) Int. Cl.: D06F 23/02

(54) **Waschtrommel**
Washing drum
Tambour de lavage

(30) Priorität: 26.07.1988 DE 3825377
(43) Veröffentlichungstag der Anmeldung: 31.01.1990
(73) Patentinhaber: Bosch-Siemens Hausgeräte GmbH, 81669 München (DE)
(72) Erfinder: Uszkureit, Detlef, D-1000 Berlin 37 (DE)

(56) Entgegenhaltungen:
- EP-A- 0 242 737
- EP-A- 0 244 365
- EP-A- 0 245 721
- FR-A- 1 299 679

## Beschreibung

Die Erfindung bezieht sich auf eine Waschtrommel mit im Zuge des Trommelmantels gefalteten oder geprägten Mitnehmern, die je einen Einsatz aufweisen, durch den sie aus einer Tiefstellung im Laugenbehälter Waschflotte aufnehmen und nach weiterer Drehung der Waschtrommel aus einer höheren Position durch in den Mitnehmer-Flanken oder -Firsten angeordnete Öffnungen auf die Wäsche gießen und der eine wenigstens annähernd in der Mantelfläche verlaufende Platte, welche die mantelseitige Fläche des Mitnehmer-Hohlraumes bis auf mindestens einen in Schöpfrichtung weisenden und quer zur Schöpfrichtung angeordneten Schöpfschlitz ausfüllt, und an einem dem Schlitz gegenüberliegenden Ort innerhalb des Mitnehmers einen in den Hohlraum des Mitnehmers sich erstreckenden Laugenabweiser sowie mindestens eine sich in den Hohlraum des Mitnehmers erstreckende Wand aufweist.

Aus der EP-A-242 737 ist eine solche Waschtrommel bekannt, bei der sich allerdings die Einsätze in den Mitnehmern nicht dauerhaft befestigen lassen. Die sich in den Hohlraum erstreckende Wand erstreckt sich gleichfalls in Firstrichtung des Mitnehmers, so daß er zusammen mit der Platte im Querschnitt ein T bildet.

Dieser bekannte Einsatz kann aber den Anforderungen, die an einen Schöpf-Einsatz gestellt werden, der in eine bestehende Waschtrommel mit in den Trommelmantel eingezogenen Mitnehmern eingebaut werden soll, nicht erfüllen: Der bekannte Einsatz ist in Trommel-Drehrichtung instabil und kann nicht auf einfache Weise fixiert werden. Bereits eine Befestigung mittels Schrauben wäre zu teuer und würde ggf. schädlichen Einfluß auf die Wäsche ausüben. Die über die gesamte Trommelbreite gegen die Mitnehmer-Ziehkanten geschlitzten Mitnehmerböden ragen weit über die gedachte Sehne zwischen den Mitnehmer-Ziehkanten hinaus und werden daher beim Drehen der Trommel klatschend in die Lauge tauchen und in erheblichem Maße unerwünschterweise Schaum schlagen. Außerdem würden sich alle hierfür denkbaren Befestigungsformen bei dem bekannten Schöpf-Einsatz als ungeeignet erweisen, weil die starke Querbelastung beim "Schaumschlagen" jede Befestigung lockern würde. Da eine mantelbeschickbare Wäschetrommel nach dem Stillsetzen normalerweise von Hand in die Bedienungslage gedreht wird, werden die Schöpf-Einsätze zum Drehen ergriffen und ebenfalls in Querrichtung belastet. Solche Belastungen führen gleichfalls zum allmählichen Lockern der Befestigungen.

Der Erfindung liegt die Aufgabe zugrunde, bei einer eingangs genannten Waschtrommel den Stand der Technik weiterzubilden, insbesondere die Mitnehmer-Einsätze so auszubilden, daß ihre Befestigungen bei allen Wechselbelastungen langfristig sicher sind und ihre Form keinen schädlichen Einfluß auf die Wirkung der Wäschebehandlung hat.

Die Erfindung löst diese Aufgabe dadurch, daß die Wand von einem in Firstrichtung des Mitnehmers sich durch seinen Hohlraum erstreckenden Zuganker durchdrungen ist, durch den der Einsatz in Mitnehmer-Hohlraum gehalten ist. Derartige Zuganker sind ohnehin Bestandteil von Waschtrommeln, deren Trommelmantel mit in seinem Zuge gefalteten oder geprägten Mitnehmern zwischen zwei Bodenscheiben eingespannt ist. Die Befestigung der Mitnehmer-Einsätze ist zugleich einfach und billig und gewährleistet über lange Zeit gleichbeibenden Halt.

Da die sich in den Mitnehmer erstreckende Wand bereits bei der Montage vom Zuganker durchdrungen wird, ist die konstruktive Darstellung eines solchen Mitnehmer-Einsatzes außerordentlich einfach und ihr Halt in Montagelage unübertroffen sicher.

In vorteilhafter Weise ist der Schöpfschlitz Bestandteil einer aus der Mantelfläche sich wenigstens geringfügig emporhebenden Haube der Platte. Dies dient der Erhöhung der geschöpften Laugenmenge, da die Haube mehr Lauge in den Mitnehmer bringt als ein Schlitz ohne Haube, und außerdem kann damit die Platte steifer gestaltet werden.

Die Wand kann sich vorteilhafter Weise quer zur Firstrichtung des Mitnehmers erstrecken und bildet dabei mindestens zwei Kammern. Durch mindestens zwei solcher Wände können noch mehr Kammern gebildet werden, deren außen liegende von den Trommelböden begrenzt sind. In diesem Fall ist der in den Hohlraum des Mitnehmers sich erstreckende Laugenabweiser als Stütze für zwei eine Kammer begrenzende Wände gedacht und stabilisiert diese Wände auch gegen Beschädigung beim Auffädeln auf den Zuganker. Jeder Kammer ist dabei ein Schöpfschlitz zugeordnet.

Wenn gemäß einer anderen Weiterbildung der Erfindung die Schlitze benachbarter Kammern in unterschiedliche Schöpfrichtungen weisen, läßt sich bei jeder Trommel-Drehrichtung ein Schöpf- und Beregnungseffekt erzielen.

Gemäß einer anders fortgebildeten Ausführung der Erfindung bildet die Wand zugleich den Laugenabweiser, erstreckt sich in Firstrichtung des Mitnehmers und teilt dadurch den Innenraum des Mitnehmers in zwei. sich in Firstrichtung erstreckende Kammern auf. Hiermit läßt sich der Mitnehmer-Einsatz am sichersten und schonendsten im Mitnehmer befestigen. Die Schöpfschlitze können beidseitig an der Platte des Einsatzes gelegen sein.

Damit die durch die Türen oder Klappen an der Beschickungsöffnung hervorgerufene Unwucht ausgeglichen werden kann, ist gemäß einer weiteren vorteilhaften Ausführungsform der Erfindung vorgesehen, daß das ausgleichende Gegengewicht mit dem Einsatz vereinigt ist.

In besonders vorteilhafter Weise läßt sich diese Ausführungsform dadurch weiterbilden, daß das Gegengewicht als besonderes Teil in die sich in Firstrichtung des Mitnehmers erstreckende Wand eingebettet ist.

Damit die Waschtrommel leichter drehbar ist, z.B. zum Einstellen der Waschtrommel in die Beschickungsposition, ist nach einem weiteren Ausbildungsmerkmal der Erfindung vorgesehen, daß in die Platte eine Handgriffmulde eingeformt ist.

In den Zeichnungen sind mehrere Ausführungsbeispiele von erfindungsgemäßen Mitnehmer-Einsätzen schematisch dargestellt. Es zeigen:
- Fig. 1: einen Einsatz mit gehäuseartiger Form für einen Mitnehmer.
- Fig. 2: einen Schnitt durch die Schöpfvorrichtung entlang der Schnittlinie II-II in Fig. 1,
- Fig. 3: einen senkrechten Schnitt durch eine horizontal gelagerte Waschtrommel mit eingesetzten Schöpfvorrichtungen,
- Fig. 4: eine Platte mit angesetzten Wänden als Schöpfvorrichtung,
- Fig. 5: eine Schöpfvorrichtung gemäß Fig. 4, die in beiden Drehrichtungen der Waschtrommel wirksam ist,
- Fig. 6: eine in mehrere Kammern aufgeteilte Schöpfvorrichtung gemäß Fig. 5 und
- Fig. 7: eine ebenfalls in beiden Drehrichtungen der Waschtrommel wirksame Schöpfvorrichtung mit Gegengewicht und in Längsausdehnung geteilten Kammern.

Die Schöpfvorrichtung 1 gemäß Fig. 1 und 2 besteht aus einem Gehäuse mit einer Platte 2 und einem Schöpfschlitz 3, Seiten- und Stirnwänden 4, 5 und Versteifungs- bzw. Haltewänden 6. Durch die Spitzen der dreieckigen Wände ist ein Zuganker 7 geführt, der die Trommelböden der Waschtrommel gegen den Zylindermantel 16 zieht. Dabei wird gleichzeitig die Schöpfvorrichtung in der Mitnehmermulde 8 gehalten. Dreht sich nun die Waschtrommel in Richtung des Pfeiles 9, so strömt beim Durchgang des Mitnehmers durch den unteren Teil des sie umgebenden Laugenbehälters (nicht dargestellt) Lauge in Richtung des Pfeiles 10 in den Raum 11 der Schöpfvorrichtung ein. Nach Weiterdrehen der Waschtrommel entläßt der Raum 11 unter der Platte 2 die Lauge aus einer höheren Position des Mitnehmers durch die Öffnungen 12 in einer Flanke 13 des Mitnehmers oder in seinem First auf die Wäsche herab. Ein Laugenabweiser 14 gibt einerseits der Schöpfvorrichtung 1 Halt in der Mitnehmermulde 8 und verhindert außerdem ein vorzeitiges Abströmen der Lauge aus dem Raum 11 zur Außenseite der Trommel. In der Platte 2 ist eine Vertiefung 15 eingebracht, die als Handgriffmulde zur Bewegung der Waschtrommel von Hand, dient. Dadurch kann die im Trommelmantel eingebrachte Beschickungsöffnung leicht von Hand nach oben gestellt werden. Der zur Befestigung der Schöpfvorrichtung in der Mitnehmermulde 8 dienende Zuganker 7 kann außerdem durch eine Füllung als Massenausgleich für die Beschickungsöffnung der Waschtrommel benutzt werden.

Figur 3 zeigt die Wirkungsweise der Schöpfvorrichtung. Die Waschtrommel 27 drehe sich hier beispielsweise in Pfeilrichtung 9, so daß beim Eintauchen der Schöpfvorrichtung 1 in die unten im Laugenbehälter 28 befindliche Lauge 17 durch den Schlitz 3 Lauge in den Raum 11 der Schöpfvorrichtung einfließt. Diese eingeflossene Lauge wird beim Weiterdrehen der Waschtrommel emporgehoben und aus einer höheren Position durch die Öffnungen 12 im Mitnehmer auf die Wäsche geregnet. Die in Fig. 3 dargestellten Schöpfvorrichtungen sind nur in einer Drehrichtung der Waschtrommel wirksam. Soll die Waschtrommel reversierend betrieben werden und in beiden Drehrichtungen schöpfen, so sind die Schöpfvorrichtungen so in die Mitnehmer einzusetzen, daß einige Schöpfvorrichtungen in der einen Drehrichtung und die anderen Schöpfvorrichtungen in der anderen Drehrichtung wirksam sind.

Die dargestellte Waschtrommel ist mantelseitig beschickbar und hat eine mit zwei Klappdeckeln 18 und 18' durch den Verschluß 20 verschließbare Beschickungsöffnung 19. Zum Ausgleich dieser zusätzlichen Massen kann die dem Verschluß gegenüberliegende Schöpfvorrichtung 1 mit zusätzlichen Massen versehen sein.

Abweichend von Fig. 1 besteht die Schöpfvorrichtung gemäß Fig. 4 lediglich aus der Platte 2 und den Seitenwandteilen 4 - und hier nicht dargestellt - 5. Zur Versteifung der Schöpfvorrichtung können noch weitere Rippen 6 vorgesehen sein. Der Schlitz 3 wird hier durch eine die Platte 2 nach außen überragende Haube 21 gebildet. Der auf der Gegenseite angeordnete Laugenabweiser 14 ermöglicht zusammen mit den Flankenflächen 22 der Seitenwandteile 4 und 5 bzw. der Rippen 6 einen guten Sitz in der Mulde des Mitnehmers 8 und verhindert das ungewollte Abfließen der Lauge nach außen. Zugleich dient er ebenfalls der Versteifung der Platte 2 und der Wände 4 bis 6.

Wie Figur 5 zeigt, kann die Schöpfvorrichtung auch so gebildet sein, daß sich mehrere Kammern 23 ergeben, wobei die Haube 21 in der einen Drehrichtung der Trommel und die Haube 21' in der anderen Drehrichtung der Trommel als Lauge schöpfende Schlitze 3 wirksam wird und den jeweiligen Kammerraum 23' bzw. 23 je nach Drehrichtung der Waschtrommel mit Lauge füllen.

Wie Figur 6 zeigt, sind Seitenwandteile 4 und 5 gemäß Fig. 5 nicht unbedingt erforderlich. Wenn die Schöpfvorrichtung in die Mulde eines Mitnehmers eingesetzt wird, der bereits seitliche Begrenzungswände durch die Trommelböden aufweist, sind die seitlichen Wände 4 und 5 entbehrlich. Zum sicheren Halten der Platte 2 am Zuganker 7 genügen die Wände 6. Die Kammern 23 können in frei gewählter Anzahl und Aufteilung in der Schöpfvorrichtung enthalten sein Dabei muß jede Kammer einen Schlitz 3 aufweisen, der von der Haube 21 und der tiefer liegenden Kante des Trommelmantels zum Mitnehmer gebildet wird.

Fig. 7 zeigt eine Schöpfvorrichtung mit Gegengewicht 24. Hier wird die Mulde des Mitnehmers durch eine Wand 25 in seiner Längsrichtung zweigeteilt. Die Platte 2 enthält ebenfalls - und zwar an beiden Seiten - Hauben 21 bzw. 21', so daß die Schöpfvorrichtung in beiden Drehrichtungen der Waschtrommel wirksam ist. Die Platte 2 ist auch hier mit einer Handgriffmulde 15 versehen. Das Gegengewicht 24 kann aus demselben Material wie die Schöpfvorrichtung oder als besonderes Teil 26 aus einem spezifisch schwereren Material an der Schöpfvorrichtung befestigt sein. Vorzugsweise ist das Teil 26 vom (Kunststoff-)Werkstoff der Schöpfvorrichtung umgeben.

## Patentansprüche

1. Waschtrommel mit im Zuge des Trommelmantels (16) gefalteten oder geprägten Mitnehmern (8), die je einen Einsatz (1) aufweisen, durch den sie aus einer Tiefstellung im Laugenbehälter (28) Waschflotte aufnehmen und nach weiterer Drehung der Waschtrommel aus einer höheren Position durch in den Mitnehmer-Flanken (13) oder -Firsten angeordnete Öffnungen (12) auf die Wäsche gießen, und der eine wenigstens annährernd in der Mantelfläche (16) verlaufende Platte (20), welche die mantelseitige Fläche des Mitnehmer-Hohlraumes bis auf mindestens einen in Schöpfrichtung (9) weisenden und quer zur Schöpfrichtung angeordneten Schöpfschlitz (3) ausfüllt, und an einem dem Schlitz (3) gegenüberliegenden Ort innerhalb des Mitnehmers (8) einen in den Hohlraum des Mitnehmers sich erstreckenden Laugenabweiser (14, 25) sowie mindestens eine sich in den Hohlraum des Mitnehmers (8) erstreckende Wand (4 bis 6 und 25) aufweist, insbesondere mantelseitig beschickbare Wäschetrommel, deren Beschickungsöffnung (19) durch wenigstens eine am Trommelmantel (16) angelenkte Tür (18) verschließbar ist, **dadurch gekennzeichnet,** daß die Wand (4 bis 6 und 25) von einem in Firstrichtung des Mitnehmers (8) sich durch seinen Hohlraum erstreckenden Zuganker (7) durchdrungen ist, durch den der Einsatz (1) im Mitnehmer-Hohlraum gehalten ist.

2. Waschtrommel nach Anspruch 1, dadurch gekennzeichnet, daß der Schöpfschlitz (3) Bestandteil einer aus der Mantelfläche sich wenigstens geringfügig emporhebenden Haube (21, 21') der Platte (2) ist.

3. Waschtrommel nach Anspruch 1 oder 2, dadurch gekennzeichnet, daß sich die Wand (4 bis 6) quer zur Firstrichtung des Mitnehmers (8) erstreckt.

4. Waschtrommel nach einem der Ansprüche 1 bis 3, dadurch gekennzeichnet, daß die Wand (6, 25) bzw. die Wände (4 bis 6) wenigstens eine Kammer (23, 23') innerhalb des Mitnehmers (8) begrenzen und jeder Kammer ein Schöpfschlitz (3, 3') zugeordnet ist.

5. Waschtrommel nach Anspruch 4, dadurch gekennzeichnet, daß die Schlitze (3, 3') benachbarter Kammern (23, 23') in unterschiedliche Schöpfrichtungen weisen.

6. Waschtrommel nach einem der Ansprüche 1, 2, 4 oder 5, dadurch gekennzeichnet, daß die Wand (25) zugleich den Laugenabweiser bildet, sich in Firstrichtung des Mitnehmers (8) erstreckt und dadurch den Innenraum des Mitnehmers in zwei sich in Firstrichtung erstreckende Kammern (23) aufteilt (Fig. 7).

7. Waschtrommel, deren einer Mitnehmer ein Gegengewicht zur Beschickungstür aufweist, nach einem der vorstehenden Ansprüche, dadurch gekennzeichnet, daß das Gegengewicht (24) mit dem Einsatz (1) vereinigt ist.

8. Waschtrommel nach Anspruch 6 und 7, dadurch gekennzeichnet, daß das Gegengewicht (24) als besonderes Teil (26) in die sich in Firstrichtung des Mitnehmers (8) erstreckende Wand (25) eingebettet ist.

9. Waschtrommel nach einem der vorstehenden Ansprüche, dadurch gekennzeichnet, daß der Laugenabweiser (14) als ein an der zugeordneten Flanke (13) des Mitnehmers (8) anliegender Paßschenkel des gehäuseartig geformten Einsatzes (1) ausgebildet ist.

10. Waschtrommel nach einem der Ansprüche 1 bis 5, 7 und 9, dadurch gekennzeichnet, daß der Laugenabweiser (14) ferner als Stütze für zwei eine Kammer (23, 23') begrenzende Wände (4 bis 6) dient.

11. Waschtrommel nach einem der vorstehenden Ansprüche, dadurch gekennzeichnet, daß in die Platte (2) eine Handgriffmulde (15) eingeformt ist.

## Claims

1. Washing drum with entraining members (8), which are folded or stamped in the course of the drum casing (16) and each display a respective insert (1), by which they take up washing solution out of a low setting in the liquor container (28) and - after a further rotation of the washing drum - pour it out of a higher position through openings (12), which are arranged in the flanks (13) or ridges of the entraining members, onto the laundry and which displays a plate (2), which extends at least approximately in the casing surface (16) and fills out the area at the casing side of the entraining member cavity except for at least one scoop slot (3) pointing in, the scooping direction (9) and arranged transversely to the scooping direction, and a liquor deflector (14, 25) extending into the cavity of the entraining member (8) at a location, which is within the entraining member and opposite the slot, as well as at least one wall (4 to 6 and 25) extending into the cavity of the entraining member (8), in particular a washing drum, which is loadable at the side of the casing and the charging opening (19) of which is closable by at least one door (18) hinged at the drum casing (16), characterised thereby, that the wall (4 to 6 and 25) is penetrated by a tie rod (7), which extends in the direction of the ridge of the entraining member (8) and through its cavity and by which the insert (1) is retained in the entraining member cavity.

2. Washing drum according to claim 1, characterised thereby, that the scoop slot (3) is component of a hood (21, 21'), which protrudes at least slightly from the casing surface, of the plate (2).

3. Washing drum according to claim 1 or 2, characterised thereby, that the wall (4 to 6) extends transversely to the direction of the ridge of the entraining member (8).

4. Washing drum according to one of the claims 1 to 3, characterised thereby, that the wall (6, 25) or the walls (4 to 6) bound at least one chamber (23, 23') within the entraining member (8) and a scoop slot (3, 3') is associated with each chamber.

5. Washing drum according to claim 4, characterised thereby, that the slots (3, 3') of neighbouring chambers (23, 23') point in different scooping directions.

6. Washing drum according to one of the claims 1, 2, 4 and 5, characterised thereby, that the wall (25) at the same time forms the liquor deflector and extends in the direction of the ridge of the entraining member (8) and thereby divides the entraining member cavity into two chambers (23) extending in the direction of the ridge (Figure 7).

7. Washing drum, the one entraining member of which displays a counterweight to the charging door, according to one of the preceding claims, characterised thereby, that the counterweight (24) is united with the insert (1).

8. Washing drum according to claim 6 and 7, characterised thereby, that the counterweight (24) is embedded as special part of the wall (25) extending in the direction of the ridge of the entraining member (8).

9. Washing drum according to one of the preceding claims, characterised thereby, that the liquor deflector (14) is constructed as a fitting limb of the insert (1) formed in the manner of a housing and lies against the associated flank (13) of the entraining member.

10. Washing drum according to one of the claims 1 to 5, 7 and 9, characterised thereby, that the liquor deflector (14) furthermore serves as support for two walls (4 to 6) bounding a chamber (23, 23').

11. Washing drum according to one of the preceding claims, characterised thereby, that a handle cavity (15) is shaped into the plate (2).

## Revendications

1. Tambour de lavage comportant dans sa paroi périphérique (16) des entraîneurs (8) formés par pliage ou par emboutissage qui présentent chacun un insert (1) à l'aide duquel, dans une position basse, ils prélèvent de la lessive dans la cuve à lessive (28) et dans une position élevée, après poursuite de la rotation du tambour, la déversent sur le linge par l'intermédiaire d'ouvertures (12) prévues dans les flancs (13) ou le sommet des entraîneurs l'insert étant pourvu d'une plaque (2) au moins sensiblement affleurante avec la surface périphérique (16) du tambour qui remplit la surface de la chambre d'entraîneur côté surface périphérique à l'exception d'au moins une fente de puisage (3) orientée dans la direction de puisage (9) et disposée transversalement par rapport à celle-ci et comportant en un point situé en vis-à-vis de la fente (3), à l'intérieur de l'entraîneur (8) un déflecteur de lessive (1) ainsi qu'au moins une paroi (4 à 6 et 25) qui s'étend à l'intérieur de la cavité de l'entraîneur (8), en particulier tambour à linge à chargement par le dessus, dont l'ouverture de chargement (19) est fermée par au moins une porte (18) articulée sur la paroi périphérique (16) du tambour, caractérisé par le fait que la paroi (4 à 6, 25) est traversée par un tirant (7) qui s'étend dans la direction du sommet de l'entraîneur (8) à l'intérieur de sa cavité et au moyen duquel l'insert (1) est tenu dans la cavité de l'entraîneur.

2. Tambour à linge selon la revendication 1, caractérisé par le fait que la fente de puisage (3) fait partie d'une coiffe (21, 21') de la plaque (2) qui fait au moins faiblement saillie par rapport à la surface périphérique.

3. Tambour à linge selon la revendication 1 ou 2, caractérisé par le fait que la paroi (4 à 6) s'étend transversalement par rapport à la direction du sommet de l'entraîneur (8).

4. Tambour à linge selon l'une des revendications 1 à 3, caractérisé par le fait que la paroi (6, 25) ou les parois (4 à 6) définissent au moins une chambre (23, 23') à l'intérieur de l'entraîneur (8) et qu'une fente de puisage (3, 3') est associée à chacune des chambres.

5. Tambour à linge selon la revendication 4, caractérisé par le fait que les fentes (3, 3') de chambres (23, 23') voisines sont orientées dans des directions de puisage différentes.

6. Tambour à linge selon l'une des revendications 1, 2, 4 ou 5, caractérisé par le fait que la paroi (25) qui constitue simultanément le déflecteur de lessive s'étend dans la direction du sommet de l'entraîneur (8) et divise ainsi l'espace intérieur de l'entraîneur en deux chambres (23) qui s'étendent dans la direction du sommet (figure 7).

7. Tambour à linge dont l'un des entraîneurs comporte un contrepoids pour compenser le poids de la porte de chargement, selon les revendications précédentes, caractérisé par le fait que le contrepoids (24) est combiné à l'insert (1).

8. Tambour à linge selon les revendications 6 et 7, caractérisé par le fait que le contrepoids (24) est surmoulé en tant qu'élément (26) propre dans la paroi (25) qui s'étend dans la direction du sommet de l'entraîneur (8).

9. Tambour à linge selon l'une des revendications précédentes, caractérisé par le fait que le déflecteur de lessive (14) est agencé sous la forme d'une aile de l'insert (1) en forme de boîtier appliquée contre le flanc correspondant (13) de l'entraîneur (8).

10. Tambour à linge selon l'une des revendications 1 à 5, 7 et 9, caractérisé par le fait que le déflecteur de lessive (14) sert en outre d'appui pour deux parois (4 à 6) délimitant une chambre (23, 23').

11. Tambour à linge selon l'une des revendications précédentes, caractérisé par le fait qu'une poignée (15) en creux est aménagée dans la plaque (2).
